# EUROPÄISCHE PATENTANMELDUNG

(11) **EP 0 017 615 A1**
(43) Veröffentlichungstag der Anmeldung: **15.10.1980**
(21) Anmeldenummer: 80810084.6
(22) Anmeldetag: 06.03.1980
(51) Int. Cl.: H05B 41/392

(54) **Vorrichtung zur Helligkeitssteuerung von Fluoreszenzlampen und ihre Verwendung**

(30) Priorität: 14.03.1979 CH 2392/79
(71) Anmelder: Jucker, Peter, CH-8630 Rüti ZH (CH)
(72) Erfinder: Jucker, Peter, CH-8630 Rüti ZH (CH)

(57) **Zusammenfassung**

Die Erfindung betrifft eine Vorrichtung zur Helligkeitssteuerung von Fluoreszenzlampen und ihre Verwendung.

Figur 5 zeigt eine Fluoreszenzlampe (1 einen Vierpol (4) und eine elektrische Schaltung (23). Vierpol (4) kann für den Betrieb an Gleich - oder Wechselspannungsnetzen ausgelegt werden. Die gezeigte Schaltung (23) dient der Dämmerungs - und Langtagsteuerung in der Pflanzen - und Tierhaltung. Durch andere Ausführung der Schaltung (23) lässt sich die Vorrichtung als Raum -, Tunnel -, Aussen -, Schaufenster -, Fahrzeugbeleuchtung, sowie für Reklame - und Unterhaltungszwecke einsetzen.

Die gezeigte Ausführung des Vierpols (4) gewährleistet sichere Zündbedingungen für normale Fluoreszenzlampen ohne Zündstreifen oder weitere Hilfsmittel an den Lampenarmaturen. Das Dämmerungsverhältnis ist sehr hoch und entspricht den Anforderungen der Praxis. Durch Verzicht auf Phasenanschnitt und höhere Frequenzen ist die Erzeugung von Rundfunkstörungen minimal.

Die ausschliessliche Verwendung von Bauelementen aus Massenfertigungen gewährleistet eine wirtschaftliche Herstellung.

## Beschreibung

Die Helligkeitssteuerung von Fluoreszenzlampen ist bekannt. Die bekannten Vorrichtungen arbeiten mit veränderlichen Widerständen, InduKtivitäten, Kondensatoren, aber auch Phasenanschnittsteuerungen mit und ohne überlagerte höherfrequente Spannungen, snwie höherfrequente Spannungen allein werden verwendet. Unter höherfrequenten Spannungen sollen Spannungen mit Frequenzen über den normalen und üblichen Netzfrequenzen verstanden werden.

Als wichtigstes Qualitätskriterium einer Helligkeitssteuerung wird das Dämmerungsverhältnis bezeichnet. Das Dämmerungsverhältnis ist der Quotient aus der maximalen, durch die Fluoreszenzlampe gegebenen Helligkeit und der minimalen Helligkeit bei der die Fluoreszenzlampe noch einwandfrei zündet. Diese minimale Helligkeit und damit das Dämmerungsverhältnis werden entscheidend durch die Vorrichtungen bestimmt.

Zum Erreichen der in der Praxis benötigten Dämmerungsverhältnisse verwenden die bekannten Vorrichtungen Fluoreszenzlampen mit speziellem Zündstreifen oder speziellen, an der Lampenarmatur angebrachten mechanische und elektrische Zusatzvorrichtungen. Die Verwendung von Phasenanschnittsteuerungen und höherfrequenten Spannungen führt zu erhöhten Rundfunkstörungen. Die vorgeschriebenen Entstörmassnahmen vermindern die Wirtschaftlichkeit der Vorrichtungen. Auf Grund des grossen technischen Aufwandes werden die bekannten Vorrichtungen nur selten für die Steuerung einer einzelnen Fluoreszenzlampe verwendet.

Der Erfindung liegt die Aufgabe zugrunde, mit normalen Fluoreszenzlampen grosse Dämmerungsverhältnisse bei geringem wirtschaftlichem Aufwand zu erreichen. Weiterer Bestandteil der Aufgabenstellung ist die Begrenzung von Rundfunkstörunqen durch vermeiden von Phasenanschnitten und höherfrequenten Spannungen. Ausserdem soll eine grosse Wirtschaftlichkeit durch ausschliessliche Verwendung von Bauelementen aus Massenfertigung erreicht werden.

Annand der foigenden Bescnreibungen und Zeichnungen werden 5 erfinaungsgemässe Beispiele erläutert. Es zeigen
Figur 1 das Prinzipschema mit Vierpol der Vorrichtung,
Figur 2 eine Ausführung des Vierpols für den Betrieb an Gleichspannung,
Figur 3 eine Ausfünrung des Vierpols für den Betrieb an Gleich - und Wechselspannung,
Figur 4 eine weitere Ausführung der Vorrichtung für den Betrieb an Wechselspannung,
Figur 5 eine Ausführung der Vorrichtung mit elektrischer Ansteuerung des Vierpols.

Das Prinzipschema in Figur 1 zeigt die Fluoreszenzlampe 1, welche in Serie mit den Ausgansklenment 2 und 3 des Vierpols 4 und der Speisespannung U5 gescnaltet ist. An den Eingangsklemmen θ und 7 des Vierpols 4 ist das Potentiometer 8 angeschlossen, welches Potentiometer 8 der Steuerung der Lampenhelligkeit dient. Die Elektroden 9 und 10 der Fluoreszenzlampe 1 werden durch den Heiztransformator 11 und die Primärspannung U12 vorgeheizt. Diese Vorheizung ist in allen Fällen notwendig, hat aber auf die Erfindung keinen Einfluss und wird deshalb in allen weiteren Beispielen nicht mehr erwähnt. Die Speisespannung U5 kann Gleich - oder Wechselspannung sein. Der Spitzenwert des Lampenstromes I13 wird durch einen entsprechend hohen Innenwiderstand an den Klemmen 2 und 3 des Vierpols 4 begrenzt, zur Zündung der Fluoreszenzlampe ist der Spannungsverlust an den Klemmen 2 und 3 klein, beispielsweise kleiner als 5 Volt.

Figur 2 zeigt als Beispiel eine Innenschaltung des Vierpols 4 mit seinen Klemmen 2, 3, 6 und 7, dem Transistor 14 und dem Widerstand 15. Diese Schaltung ist geeignet für den Betrieb an Gleichspannungen. Die Betriebsbedingungen für die Fluoreszenzlampe sind erfüllt, zur Zündung steht die volle Speisespannung U5 an der Fluoreszenzlampe. Nach der Zündung begrenzt Transistor 14 mit seinem hohen Innenwiderstand den Lampenstrom 113.

Figur 3 zeigt als Beispiel eine Innenschaltung des Vierpols 4 mit seinen Klemmen 2, 3, 6 und 7, den Transistor 14, Vorwiderstand 15 und den Brükkengleichrichter 16. Diese Schaltung ist geeignet für den Betrieb an Gleich - oder Wechselspannung. Auch mit dieser Schaltung sind die Betriebsbedingungen für die Fluoreszenzlampe 1 erfüllt.

Figur 4 zeigt beispielsweise die Schaltung einer Vorrichtung zum Betrieb an einer Wechselspannung U17. Durch die Induktivität 18 im Fluoreszenzlampenstromkreis und den Kondensator 19 im Vierpol 4 wird eine Phasenverschiebung zwischen Spannung U17 und Lampenstrom 120 erzeugt, welche Phasenverschiebung zu kleineren Verlustleistungen im Vierpol 4 führt. Widerstand 21 dient zur weiteren Begrenzung des Spitzenstromes 120.

Figur 5 zeigt ein Beispiel einer Vorrichtung mit Ansteuerung des Vierpols 4 durch eine elektrische Schaltung. Durch die Ansteuerung des Vierpols 4 mit der Schaltung 23 wird die Vorrichtung geeignet, künstliche Dämmerungen und künstliche Langtage zu erzeugen, welche in der Pflanzen - und Tierhaltung verwendet werden. Der Vierpol 4 enthält die Gleichrichterbrücke 16, den Transistor 14, den Kondensator 19 und Widerstand 22. An seinen Klemmen 6 und 7 steht die durch die elektrische Schaltung 23 erzeugte Steuerspannung U24. Die Funktion der Schaltung 23 ist die Folgende: Durch Oeffnen des Kontaktes 25 wird Kondensator 26 über die Widerstände 27, 28 und 29 aufgeladen und erzeugt mit Hilfe von Transistor 30 und Widerstand 31 an Widerstand 32 die ansteigende Steuerspannung U24. Der Vierpol 4 steuert die ansteigende Helligkeit der Fluoreszenzlampe 1 zu einer künstlichen Morgendämmerung. Fotowiderstand 33 sei dem natürlichen Tageslicht ausgesetzt und regelt beim Aufkommen des natürlichen Tageslichtes die Helligkeit der Fluoreszenzlampe 1 wieder zurück. Beim Eintreten der natürlichen Abenddämmerung wird durch Verdunkelung des Fotowiderstandes 33 die Helligkeit der Fluoreszenzlampe 1 wieder bis zum Maximum vergrössert. Durch Schliessen des Kontaktes 25 wird durch die Entladung von Kondensator 26 die künstliche Abenddämmerung eingeleitet, welche bis zur vollständigen Verdunkelung von Fluoreszenzlampe 1 führt. Kontakt 25 kann von Hand bedient werden, oder Bestandteil einer Schaltuhr sein. Die Spannung U34 an den Klemmen 35 und 36 dient der Speisung der Schaltung 23.

Eine weitere Ausführung der Vorrichtung betrifft die Bedürfnisse für Komforterhöhung in Räumen, wo sich Menschen aufhalten. Durch entsprechende Ausführung der elektrischen Schaltung 23 in Figur 5 mit an sich bekannten Mitteln, lässt sich die Raumhelligkeit den gegebenen Umständen und der Gemütsverfassung der Menschen anpassen. Die Steuerung der Helligkeit kann dabei von Hand mittels Potentiometer oder automatisch mittels den bekannten elektrischen Sensoren vorgenommen werden.

Weitere Ausführungen der Vorrichtungen für Zwecke der Schaufensterbeleuchtung, Reklame und Unterhaltungseffekte entstehen ebenfalls durch entsprechende Anpassung von der elektrischen Schaltung 23.

Eine weitere Ausführung der Vorrichtung durch Anpassung der elektrischen Schaltung 23 betrifft die Beleuchtung von Tunnels und Anlagen im Freien.

Durch Verwendung von mehreren Induktivitäten 18 in Figur 4 kann ein Vierpol ₄ mehrere Fluoreszenzlampen 1 ansteuern.

Eine weitere Ausführung der Vorrichtung entsteht durch Verwendung eines Vierpols 4 für die Speisung mit Gleichspannung aus den Bordnetzen von Fahrzeugen. Durch entsprechende Anpassung der elektrischen Schaltung 23 wird der Beleuchtungskomfort in den Räumen von öffentlichen Verkehrsmitteln erhöht.

## Patentansprüche

1. Vorrichtung zur Helligkeitssteuerung von Fluoreszenzlampen, dadurch gekennzeichnet, aass der Lampenstrom unabhängig von der angelegten Speisespannung durch einen Vierpol mit hohem Innenwiderstand an seinen Ausgangsklemmen bestimmt wird, und welcher Lampenstrom durch Verändern der.Steuerspannung an den Eingangsklemmen des Vierpols beliebig zwischen null und dem maximalen Lampenstrom eingestellt werden kann.

2. Verwendung der Vorrichtung zur Helligkeitssteuerung von Fluoreszenzlampen nach Patentanspruch 1, dadurch gekennzeichnet, dass die Vorrichtung zur Erzeugung von Licht mit veränderlicher Helligkeit verwendet wird. Abhängige Patentansprüche

3. Vorrichtung nach Patentanspruch 1, dadurch gekennzeichnet, dass der Vierpol aus mindestens einem Transistor besteht.

4. Vorrichtung nach Patentanspruch 1, dadurch gekennzeichnet, dass der Vierpol aus mindestens einem Transistor und mindestens einem Brückengleichrichter besteht.

5. Vorrichtung nach Patentanspruch 1, dadurch gekennzeichnet, dass mittels mindestens einem Kondensator im Vierpol eine Phasenverschiebung zwischen Lampenstrom und Speisespannung erzeugt wird, welche Phasenverschiebung eine kleinere Verlustleistung im Vierpol erzeugt.

6. Verwendung der Vorrichtung nach Patentanspruch 2, dadurch gekennzeichnet, dass die Vorrichtung zur Erzeugung von künstlichen Dämmerungen und künstlicher Beleuchtung in der Tier - und Pflanzenzucht und deren Haltung verwendet wird.

7. Verwendung der Vorrichtung nach Patentanspruch 2, dadurch gekennzeichnet, dass die Vorrichtung zur Erzeugung von Lichteffekten für Schaufenster, Reklame und Unterhaltung verwendet wird.

8. Verwendung der Vorrichtung nach Patentanspruch 2, dadurch gekennzeichnet, dass die Vorrichtung zur Steuerung der Helligkeit in von Menschen benutzten Räumen verwendet wird.

9. Verwendung der Vorrichtung nach Patentanspruch 2, dadurch gekennzeichnet, dass die Vorrichtung zur Steuerung der Helligkeit in Tunnels verwendet wird.

10. Verwendung der Vorrichtung nach Patentanspruch 2, dadurch gekennzeichnet, dass die Vorrichtung für die Steuerung der Helligkeit im Freien verwendet wird.
